# EUROPÄISCHE PATENTSCHRIFT

(11) **EP 0 116 292 B1**
(45) Veröffentlichungstag und Bekanntmachung des Hinweises auf die Patenterteilung: **04.03.1987**
(21) Anmeldenummer: 84100267.8
(22) Anmeldetag: 12.01.1984
(51) Int. Cl.: D03D 51/00, D03C 3/28

(54) **Webmaschine**
Loom
Métier à tisser

(30) Priorität: 18.01.1983 CH 250/83
(43) Veröffentlichungstag der Anmeldung: 22.08.1984
(73) Patentinhaber: Textilma AG, 6052 Hergiswil (CH)
(72) Erfinder: Speich, Francisco, CH-5264 Gipf-Oberfrick (CH)
(74) Vertreter: Schmauder, Klaus Dieter

## Beschreibung

Die Erfindung betrifft eine Webmaschine gemäss Oberbegriff des Anspruches 1.

Eine Webmaschine der eingangs genannten Art ist in der EP-A-0 085 637, welche Stand der Technik nach Art. 54 (3) EPÜ bildet, bereits vorgeschlagen worden. Dort wird darauf hingewiesen, dass im Gegensatz zu mechanischen Programmsteuervorrichtungen eine elektronische Programmsteuervorrichtung das elektronische Programm ohne Schwierigkeiten vorwärts und rückwärts bewegen kann, ohne dass die Notwendigkeit besteht, die Drehrichtung der Fachbildevorrichtung zu ändern. Es wird weiter ausgeführt, dass diese Vorteile jedoch bisher nicht realisiert worden sind, da der Regulatorantrieb mit der Fachbildevorrichtung gekoppelt ist, sodass es bisher unmöglich war, die gewebte Ware mit Hilfe des Regulators während des ruhenden Webvorganges zurückzubewegen, wenn nicht gleichzeitig die Drehrichtung der Fachbildevorrichtung umgekehrt würde. Im Falle der EP-A-0 085 637 wird zur Lösung dieses Problemes ein Schaltgetriebe vorgeschlagen, das zwischen der Welle der Fachbildevorrichtung und dem Regulator angeordnet ist und die Umkehr der Drehrichtung für den Regulator bewirkt, wenn die Fachbildevorrichtung für Steuerzwecke vorwärtsbewegt wird. Dabei ist es nachteilig, dass dieses Schaltgetriebe relativ kompliziert ist, nur ein bestimmtes Uebersetzungsverhältnis aufweist, das nicht an wechselnde Webbedingungen anpassbar ist, und dass es nur im Zusammenhang mit dem Hauptantrieb wirksam ist.

Aufgabe der Erfindung ist es, eine Webmaschine der eingangs genannten Art so auszubilden, dass die erwähnten Nachteile vermieden werden.

Diese Aufgabe wird bei der eingangs genannten Webmaschine durch die kennzeichnenden Merkmale des Anspruches 1 gelöst. Das durch einen Hilfsmotor angetriebene Ueberlagerungsgetriebe erbringt den wesentlichen Vorteil einer subtileren Steuerung der Warenabzugsvorrichtung und gegebenenfalls der Kettablassvorrichtung. Mit Hilfe des Hilfsmotors können variable Verhältnisse und damit wechselnde, den Webbedingungen anpassbare Steuerfunktionen erzielt werden und zwar unabhängig vom Hauptantrieb. Das Ueberlagerungsgetriebe kann beispielsweise parallel zur laufenden Webmaschine betätigt werden. Dadurch ist beispielsweise ein Aussetzen des Warenabzuges und ein Entspannen der Kette möglich, wie dies beispielsweise für einen Schusszahlwechsel pro Warenlänge oder ein Nachspannen der Kettfäden erforderlich ist. Es ist sogar eine Rückstellung der Warenabzugsvorrichtung auch bei stillstehendem Hauptantrieb möglich. Dennoch ist das Ueberlagerungsgetriebe relativ einfach aufgebaut.

Vorteilhafte Ausgestaltungen der Webmaschine sind in den Ansprüchen 2 bis 7 beschrieben.

Gemäss Anspruch 2 kann zusätzlich zur Warenabzugsvorrichtung auch die Kettablassvorrichtung zurückgeschaltet werden.

Vorteilhaft ist eine Ausgestaltung nach Anspruch 3, da dadurch die Flexibilität und die Einsatzmöglichkeit des Rückschaltgetriebes erhöht wird.

Besonders vorteilhaft ist auch eine Ausgestaltung der Webmaschine nach Anspruch 4, um ein Nachlaufen des Rückschaltgetriebes zu vermeiden und damit die Präzision der Webmaschine zu erhöhen.

Eine besonders vorteilhafte Ausgestaltung eines Ueberlagerungsgetriebes ist in den Ansprüchen 5 bis 7 beschrieben.

Die Fachbildevorrichtung kann als Trittvorrichtung ausgestaltet sein, vorzugsweise ist sie jedoch als Schaftmaschine ausgebildet.

Ausführungsbeispiele der Webmaschine sind nachfolgend anhand schematischer Zeichnungen näher beschrieben, dabei zeigen :
Figur 1 eine Webmaschine im Ausschnitt und in Ansicht auf die Kettablassvorrichtung ;
Figur 2 die Webmaschine der Figur 1 im Schnitt II-II der Figur 1 ;
Figur 3 das Rückschaltgetriebe in Seitenansicht ;
Figur 4 das Rückschaltgetriebe im Schnitt IV-IV der Figur 3 ;
Figur 5 ein weiteres Rückschaltgetriebe im Schnitt gemäss Figur 4.

Die Figuren 1 bis 4 zeigen ein erstes Ausführungsbeispiel einer Webmaschine, die eine Kettablassvorrichtung 2, eine Warenabzugsvorrichtung 4, eine Fachbildevorrichtung 6, einen Hauptantrieb 8 mit einem nicht näher dargestellten Antriebsmotor, ein mit der Kettablassvorrichtung 2 und der Warenabzugsvorrichtung 4 verbundenes Rückschaltgetriebe 10 sowie eine elektronische Steuervorrichtung 12 aufweist. Am Hauptantrieb 8 sind in beispielsweise aus der CH-PS-633 331 bekannter, nicht näher dargestellter Weise ein Webblatt 14 und ein Schussfadeneintragorgan 16 angeschlossen.

Die Kettablassvorrichtung 2 enthält einen Kettbaum 18, dessen Welle 20 über ein Schneckengetriebe 22 angetrieben wird. Vom Kettbaum 18 gelangen die Kettfäden 24 über einen Streichbaum 26 zu den Schäften 28 der Fachbildevorrichtung 6, die zum Bilden und Wechseln des Kettfaches 30 dienen. In das Kettfach 30 greift das Schussfadeneintragorgan 16 periodisch ein. Der eingetragene Schussfaden wird mittels des Webblattes 14 am Warenrand 32 angeschlagen. Die gewebte Ware 34 wird über den Zugbaum 36 gespannt und abgezogen und auf dem Warenbaum 38 aufgerollt. Die den Zugbaum 36 und den Warenbaum 38 enthaltende Warenabzugsvorrichtung 4 wird über ein Reguliergetriebe 40 angetrieben.

Zum Antrieb der Kettablassvorrichtung 2, der Warenabzugsvorrichtung 4 und der Fachbildevorrichtung 6 ist am Hauptantrieb 8 über Kegelräder 42, 44 eine Nebenantriebswelle 46 angeschlossen. Diese trägt ein Zahnrad 48, welches über einen Zahnriemen 50 ein Antriebsrad 52 für die Kettablassvorrichtung 2 und die Warenabzugsvorrichtung 4 sowie ein Antriebsrad 54 für die Fachbildevorrichtung 6 antreibt.

Die Fachbildevorrichtung 6 enthält eine Schaftmaschine 56, deren Antriebswelle 58 gegebenenfalls unter Zwischenschaltung einer Schaltkupplung 60 mit dem Antriebsrad 54 verbunden ist. Die Schaftmaschine 56, die beispielsweise gemäss den EP-OSen 0056098 und 0068139 aufgebaut ist und gesteuert wird, weist Schaftschwingen 62 auf, die jeweils über einen Hebeltrieb 64 mit einem Schaft 28 verbunden sind.

Das Antriebsrad 52 zum Antrieb der Kettablassvorrichtung 2 und der Warenabzugsvorrichtung 4 ist über das als Ueberlagerungsgetriebe ausgebildete Rückschaltgetriebe 10 mit einer Antriebswelle 66 verbunden, die einerseits das Schneckengetriebe 22 der Kettablassvorrichtung 2 und andererseits das Reguliergetriebe 40 der Warenabzugsvorrichtung 4 antreibt. Das Antriebsrad 52 ist an einer Lagerhülse 68 angeordnet, die frei drehbar auf der Antriebswelle 66 gelagert ist. Die Lagerhülse 68 ragt in ein Gehäuse 70 und trägt ein Zahnrad 72, mit dem ein Planetenrad 74 kämmt. Letzteres ist an einer Welle 76 drehfest angeordnet, die in einem Planetenträger 78 drehbar gelagert ist, welcher seinerseits auf der Antriebswelle 66 drehbar gelagert ist. An der Welle 76 ist auf der anderen Seite des Planetenträgers 78 ein weiteres Planetenrad 80 drehfest mit der Welle 76 verbunden. Das zweite Planetenrad 80 kämmt mit einem an der Antriebswelle 66 drehfest angeordneten Zahnrad 82. Der Planetenträger 78 ist als Schneckenrad ausgebildet und enthält an seinem Umfang _ eine Schneckenverzahnung 84, die mit einem Schneckenrad 86 zusammenwirkt, dessen Antriebswelle 88 mit einem Hilfsmotor 90 verbunden ist. Das aus der Schneckenverzahnung 84 und dem Schneckenrad 86 gebildete Schneckengetriebe ist vorzugsweise selbsthemmend ausgestaltet. Das Rückschaltgetriebe 10 ist überdies mit einer Bremsvorrichtung 92 zur Verhinderung eines Nachlaufens ausgestattet. Die Bremsvorrichtung 92 weist eine auf der Antriebswelle 88 drehfest angeordnete Reibscheibe 94 auf, mit der eine im Gehäuse 70 drehfest angeordnete Reibscheibe 96 zusammenwirkt. Ein an der Reibscheibe 96 angeordneter Zapfen 98 greift in eine Nut 100 im Gehäuse 70 ein, die parallel zur Antriebswelle 88 liegt und ein Verdrehen der Reibscheibe 96 verhindert. Eine Vorspannfeder 102 spannt die ortsfeste Reibscheibe 96 gegen die mit der Antriebswelle 88 verbundene Reibscheibe 94 vor.

Die Antriebswelle 66 ist mittels einer Schaltkupplung 104 an dem zur Kettablassvorrichtung 2 gehenden Teil unterbrochen. Diese Schaltkupplung ist beispielsweise als Klauenkupplung ausgebildet, die über einen Schalthebel 106 und eine Betätigungsvorrichtung 108 schaltbar ist, sodass der Antrieb der Kettablassvorrichtung 2 bei Bedarf abgeschaltet werden kann.

Die Webmaschine ist mit der elektronischen Steuervorrichtung 12 ausgestattet, die einerseits mit der Schaftmaschine 56 der Fachbildevorrichtung 6 und andererseits mit dem Hilfsmotor 90 des Rückschaltgetriebes verbunden ist. Die elektronische Steuervorrichtung, die zweckmässigerweise mit einem Prozessor versehen ist, ermöglicht es, das Webprogramm bei vorwärtslaufender Webmaschine zurückzuschalten, sodass die zwar in Vorwärtsrichtung angetriebene Schaftmaschine 56 einen rückläufigen Bewegungsablauf ausführt. Gleichzeitig steuert die Steuervorrichtung den Hilfsmotor 90 des Rückschaltgetriebes 10, sodass zum Zwecke des Schussfaden-Suchens die Kettablassvorrichtung 2 und die Warenabzugsvorrichtung 4 zurückgeschaltet werden können.

Das Rückschaltgetriebe erbringt weiter den Vorteil, dass die Warenabzugsvorrichtung 4 und gegebenenfalls die Kettablassvorrichtung 2 auch bei stillstehender Webmaschine vor- oder zurückgestellt werden kann.

Die Figur 5 zeigt ein weiteres Rückschaltgetriebe 10b, welches wiederum auf der Antriebswelle 66 angeordnet ist. Das mit dem Hauptantrieb 8 verbundene Antriebsrad 52 ist wiederum über die Lagerhülse 68 drehbar auf der Antriebswelle 66 angeordnet und ragt in ein Gehäuse 120, das seinerseits über ein Lager 122 auf der Lagerhülse 68 und andererseits über ein Lager 124 auf der Antriebswelle 66 drehbar gelagert ist. An der Lagerhülse 68 ist innerhalb des Gehäuses 120 ein Kegelrad 126 befestigt, das mit einem zweiten Kegelrad 128 kämmt, welches in dem Gehäuse 120 drehbar gelagert ist. Dieses zweite Kegelrad 128 kämmt seinerseits mit einem dritten Kegelrad 130, das auf der Antriebswelle 66 drehfest angeordnet ist. Am Gehäuse 120 des Rückschaltgetriebes 10b ist ein Schneckenrad 132 koaxial zur Antriebswelle 66 befestigt, welches mit einer Schnecke 134 zusammenwirkt, deren Antriebswelle 136 an einem Hilfsmotor 138 angeschlossen ist.

Eine Bremsvorrichtung 140 dient zur Verhinderung des Nachlaufes des Rückschaltgetriebes 10b. Die Wirkungsweise des Rückschaltgetriebes 10b ist ähnlich derjenigen des Rückschaltgetriebes 10 der Figuren 3 und 4. Die Funktion des Planetenträgers des Rückschaltgetriebes 10 wird beim Rückschaltgetriebe 10b vom Gehäuse 120 übernommen.

## Patentansprüche

1. Webmaschine mit einer Fachbildevorrichtung, einer Warenabzugsvorrichtung, einer Kettablassvorrichtung, einem Hauptantrieb, einer elektronischen Steuervorrichtung für das Webprogramm, welches unabhängig von der Bewegung der Fachbildevorrichtung elektronisch zurückschaltbar ist, und mit einem mit dem Hauptantrieb verbundenen Rückschaltgetriebe für die Warenabzugsvorrichtung zum Schussfaden-Suchen, dadurch gekennzeichnet, dass das Rückschaltgetriebe (10, 10b) als ein den Antrieb durch den Hauptantrieb überlagerndes mittels eines von der Steuervorrichtung steuerbaren Hilfsmotors (90, 138) antreibbares Ueberlagerungsgetriebe ausgebildet ist.

2. Webmaschine nach Anspruch 1, dadurch gekennzeichnet, dass das Rückschaltgetriebe (10, 10b) zusätzlich über eine Schaltkupplung (104) mit der Kettablassvorrichtung (2) verbunden ist.

3. Webmaschine nach Anspruch 1, dadurch gekennzeichnet, dass der Hilfsmotor (90,138) des Rückschaltgetriebes (10, 10b) in seiner Drehrichtung umschaltbar ist.

4. Webmaschine nach Anspruch 1, dadurch gekennzeichnet, dass dem Rückschaltgetriebe (10, 10b) eine Bremsvorrichtung (92, 140) zur Verhinderung eines Nachlaufens zugeordnet ist, die vorzugsweise aus einer ortsfesten Reibscheibe (96) und einer mit der Antriebswelle (88, 136) des Rückschaltgetriebes (10, 10b) verbundenen Reibscheibe (94) gebildet ist, die über eine Vorspannfeder (102) gegeneinander vorgespannt sind.

5. Webmaschine nach Anspruch 1, dadurch gekennzeichnet, dass der Antrieb der Warenabzugsvorrichtung (4) eine Antriebswelle (66) aufweist, auf der ein mit dem Hauptantrieb (8) verbundenes Antriebsrad (52) drehbar gelagert ist, welches mit einem Zahnrad (72) verbunden ist, das mit einem Planetenrad (74) kämmt, welches in einem auf der Antriebswelle (66) drehbaren Planetenträger (78) gelagert ist, wobei das Planetenrad (74) mit einem weiteren Planetenrad (80) drehfest verbunden ist, das mit einem auf der Antriebswelle (66) drehfest angeordneten Zahnrad (82) kämmt, wobei an dem Planetenträger (78) der Hilfsmotor (90) angeschlossen ist.

6. Webmaschine nach Anspruch 1, dadurch gekennzeichnet, dass der Antrieb der Warenabzugsvorrichtung (4) eine Antriebswelle (66) aufweist, auf der ein mit dem Hauptantrieb (8) verbundenes Antriebsrad (52) drehbar gelagert ist, welches mit einem Kegelrad (126) verbunden ist, das mit einem zweiten Kegelrad (128) kämmt, welches in einem ebenfalls auf der Antriebswelle (66) drehbar gelagerten Gehäuse (120) drehbar angeordnet ist, wobei das zweite Kegelrad (128) mit einem auf der Antriebswelle (66) drehfest angeordneten dritten Kegelrad (130) kämmt, und wobei weiter an dem Gehäuse (120) der Hilfsmotor (138) angeschlossen ist.

7. Webmaschine nach Anspruch 5 oder 6, dadurch gekennzeichnet, dass der Hilfsmotor (90, 138) über ein selbsthemmendes Schneckengetriebe (78, 84, 86, 132, 134) angeschlossen ist.

## Claims

1. A loom having a shed-forming device, a fabric draw-off device, a warp let-off motion, a main drive, an electronic control device for the weaving programme which can be switched back electronically independently of the movement of the shed-forming device, and having a switch-back gear, connected to the main drive, for the fabric draw-off device for weft-thread seeking, characterised in that the switch-back gear (10, 10b) is designed as a superimposition gear which superimposes the drive by the main drive and which is drivable by means of an auxiliary motor (90, 138) which is controllable from the control device.

2. A loom according to claim 1, characterised in that the switch-back gear (10, 10b) is additionally connected by way of a switching coupling (104) to the warp let-off motion (2).

3. A loom according to claim 1, characterised in that the auxiliary motor (90, 138) of the switch-back gear (10, 10b) is reversible in its direction of rotation.

4. A loom according to claim 1, characterised in that associated with the switch-back gear (10, 10b) is a braking device (92, 140), for the prevention of overrun, which is preferably formed from a stationary friction disc (96) and a friction disc (94) connected to the driving shaft (88, 136) of the switch-back gear (10, 10b), which discs are biassed towards one another by way of a biassing spring (102).

5. A loom according to claim 1, characterised in that the drive of the fabric draw-off device (4) has a driving shaft (66) on which there is rotatably mounted a driving wheel (52) connected to the main drive (8) and which is connected to a toothed wheel (72) meshing with a planet wheel (74) mounted in a planet carrier (78) which is rotatable on the driving shaft (66), in which respect the planet wheel (74) is connected in a torsionally-fast manner to a further planet wheel (80) that meshes with a toothed wheel (82) arranged in a torsionally-fast manner on the driving shaft (66), whereby the auxiliary motor (90) is connected to the planet carrier (78).

6. A loom according to claim 1, characterised in that the drive of the fabric draw-off device (4) has a driving shaft (66) on which there is rotatably mounted a driving wheel (52) connected to the main drive (8) and which is connected to a bevel wheel (126) meshing with a second bevel wheel (128) which is arranged rotatably in a housing (120) which is likewise mounted rotatably on the driving shaft (66), in which respect the second bevel wheel (128) meshes with a third bevel wheel (130) arranged in a torsionally-fast manner on the driving shaft (66), and in which respect furthermore the auxiliary motor (138) is connected to the housing (120).

7. A loom according to claim 5 or 6, characterised in that the auxiliary motor (90, 138) is connected by way of self-locking worm gear (78, 84, 86, 132, 134).

## Revendications

1. Métier à tisser comportant un dispositif de formation de la foule, un dispositif enrouleur de tissu, un dispositif dérouleur de chaîne, un entrai- nement principal, un dispositif de commande électronique pour le programme de tissage que l'on peut régresser électroniquement indépendamment du déplacement du dispositif de formation de la foule, et un mécanisme rétrogradateur relié à l'entraînement principal, pour le dispositif enrouleur de tissu en vue de la recherche des fils de trame, caractérisé en ce que le mécanisme rétrogradateur (10, 10b) est agencé en tant que mécanisme de superposition qui a pour effet de superposer l'entraînement réalisé par l'organe d'entraînement principal et qui peut être lui- même entraîné au moyen d'un moteur auxiliaire (90, 138) apte à être commandé par le dispositif de commande.

2. Métier à tisser selon la Revendication 1, caractérisé en ce que le mécanisme rétrogradateur (10, 10b) est relié de manière supplémentaire au dispositif dérouleur de chaîne (2) par l'intermédiaire d'un accouplement interrupteur (104).

3. Métier à tisser selon la Revendication 1, caractérisé en ce que le sens de rotation du moteur auxiliaire (90, 138) du mécanisme rétrogradateur (10, 10b) peut être inversé.

4. Métier à tisser selon la Revendication 1, caractérisé en ce qu'au mécanisme rétrogradateur (10, 10b) est associé un dispositif de freinage (92, 140) pour empêcher un ralentissement, de dispositif de freinage étant de préférence constitué par un disque de friction (96) fixe et un disque de friction (94) relié à l'arbre d'entraînement (88, 136) du mécanisme rétrogradateur (10, 10b), qui sont sollicités l'un contre l'autre par un ressort pré-tendeur (102).

5. Métier à tisser selon la Revendication 1, caractérisé en ce que l'entraînement du dispositif enrouleur de tissu (4) présente un arbre d'entraînement (66) sur lequel est montée à rotation une roue d'entraînement (52) reliée à l'entraînement principal (8) et à un pignon (72), lequel engrène avec un pignon satellite (74) qui est monté dans un porte-satellites (78) apte à tourner sur l'arbre d'entraînement (66), le pignon satellite (74) étant relié solidairement en rotation avec un autre pignon satellite (80) qui engrène avec un pignon (82) disposé solidairement en rotation sur l'arbre d'entraînement (66), tandis que le moteur auxiliaire (90) est raccordé au porte-satellites (78).

6. Métier à tisser selon la Revendication 1, caractérisé en ce que l'entraînement du dispositif enrouleur de tissu (4) présente un arbre d'entraînement 66 sur lequel est montée à rotation une roue d'entraînement (52) reliée à l'entraînement principal (8) et à un pignon conique (126), lequel engrène avec un second pignon conique (128) qui est disposé à rotation dans un carter (120) également monté à rotation sur l'arbre d'entraînement (66), le second pignon conique (128) engrenant avec un troisième pignon conique (130) disposé solidairement en rotation sur l'arbre d'entraînement (66), tandis que le moteur auxiliaire (138) est en outre raccordé au carter (120).

7. Métier à tisser selon la Revendication 5 ou 6, caractérisé en ce que le moteur auxiliaire (90, 138) est raccordé par l'intermédiaire d'un mécanisme à vis sans fin (78, 84, 86, 132, 134) auto- bloquant.
